# EUROPÄISCHE PATENTANMELDUNG

(11) **EP 2 000 621 A1**
(43) Veröffentlichungstag der Anmeldung: **10.12.2008**
(21) Anmeldenummer: 08009792.6
(22) Anmeldetag: 29.05.2008
(51) Int. Cl.: E05F 15/12, E06B 11/08

(54) **Anlage zum Verschließen eines Personendurchganges**

(30) Priorität: 06.06.2007 DE 102007026432
(71) Anmelder: Wanzl Metallwarenfabrik GmbH, 89336 Leipheim (DE)
(72) Erfinder: Hämmerle, Jürgen, 89312 Günzburg (DE); Deyerler, Kurt, 89257 Illertissen (DE); Ulrich, Jürgen, 89312 Günzburg (DE); Soltes, Tiberius, 89312 Günzburg (DE); Glogger, Carsten, 86381 Billenhausen (DE)

(57) **Zusammenfassung**

Die Erfindung betrifft eine Anlage (1) zum Verschließen eines Personendurchgangs (5), mit wenigstens einem Träger (2) und einer Schließeinrichtung (3), wobei die Schließeinrichtung (3) insbesondere schwenkbar mittels eines Schwenkteils (7) am Träger (2) angeordnet ist, mit einer Steuerung (4), die die Schließeinrichtung (3) in eine geöffnete Position (A) oder eine geschlossene Position (B) bewegt, wobei ein Feststellmechanismus (6) vorgesehen ist, der die Schließeinrichtung (3) in geöffneter Position (A) oder geschlossener Position (B) hält.

Die Erfindung zeichnet sich dadurch aus, dass der Feststellmechanismus (6), nach Positionieren der Schließeinrichtung (3) in die geschlossene Position (B), für kurze Zeit gelöst wird.

## Beschreibung

Die Erfindung betrifft eine Anlage zum Verschließen eines Personendurchgangs mit den Merkmalen im Oberbegriff des Hauptanspruchs.

Eine solche Anlage ist beispielsweise aus der europäischen Patentschrift EP 1 031 701 B1 bekannt. Die Anlage weist eine Schwenktüre für einen Personendurchgang auf, der mit einem Türflügel ausgestattet ist. Der Türflügel ist insbesondere aus zwei horizontal angeordneten, rohrförmigen Abschnitten gebildet, die mittels eines Endstückes miteinander verbunden sind. Zwischen den beiden horizontal angeordneten Abschnitten ist ein flächiges Teil, z.B. ein Kennzeichnungsschild, angeordnet.

Weiterhin ist aus der deutschen Patentanmeldung DE 198 57 206 A1 eine Schwenktüre für einen Personendurchgang bekannt. Die Schwenktüre weist einen Träger auf. Der Träger trägt ein Schwenkteil, das einen um eine senkrechte Achse verschwenkbaren Türflügel aufweist. Der Türflügel ist flächig ausgebildet und mittels von Tragstücken am Schwenkteil angeordnet.

In der europäischen Patentschrift EP 0 617 188 B1 ist eine Schwenktüre für einen Personendurchgang beschrieben, die mit einer Bremseinrichtung ausgestattet ist, die zum Arretieren des Türflügels eingesetzt ist.

Beim Bewegen einer Schließeinrichtung einer Anlage, die z.B. in Form eines Türflügels gebildet ist, von einer geöffneten in eine geschlossene Position, besteht das Problem darin, dass die Schließeinrichtung mehrfach nachschwingt, bis sie in die geschlossene Position gelangt, in der sie den Personendurchgang sperrt.

Diese sehr störenden Vibrationen versuchte man bisher durch das Versteifen der Mechanik zu unterbinden. Dies führte jedoch nicht zum gewünschten Erfolg.

Die Aufgabe der Erfindung besteht somit darin, eine bessere Anlage zum Verschließen eines Personendurchgangs aufzuzeigen und die Anlage dahingehend zu verändern, dass die Vibrationen der Schließeinrichtung verringert werden.

Die Erfindung löst die Aufgabe mit den Merkmalen im Hauptanspruch.

Durch das kurze Lösen des Feststellmechanismus können die Vibrationen der Schließeinrichtung nahezu unterbunden werden.

Das Lösen des Feststellmechanismus stellt eine kostengünstige Lösung da, die in einfacher Weise mittels einer geringen Änderung der Programmierung der Steuerung durchgeführt werden kann.

Die .Erfindung wird anhand eines Ausführungsbeispiels näher erläutert. Es zeigt
Fig. 1 eine Anlage zum Verschließen einen Personendurchgangs mit einem Träger und einer Schließeinrichtung in 3-D-Darstellung.

Fig. 1 zeigt eine Anlage 1 zum Verschließen eines Personendurchgangs 5. Jede Anlage 1 weist einen Träger 2 und eine Schließeinrichtung 3 auf. Die Schließeinrichtung 3 ist insbesondere schwenkbar mittels eines Schwenkteiles 7 am Träger 2 angeordnet. Hierfür finden vorzugsweise ortsfeste oder wechselbare Tragstücke 8 Verwendung.

1m Träger 2 ist eine Steuerung 4 vorgesehen, die die Schließeinrichtung 3 von einer geöffneten Position A in eine geschlossene Position B und von der geschlossenen Position B wieder in die geöffnete Position A bewegt. Die Schließeinrichtung 3 ist geschlossen, wenn die Anlage 1 einen Personendurchgang 5 verschließt. Bewegen sich eine oder mehrere Personen auf die Anlage zu, öffnet sich die Schließeinrichtung 3 selbsttätig. Nachdem die Person(en) die Anlage 1 passiert haben, verschließt die Schließeinrichtung 3 den Personendurchgang 5 wieder selbsttätig.

Es ist ein Feststellmechanismus 6 vorgesehen. Dieser Feststellmechanismus 6 hält die Schließeinrichtung 3 in geöffneter Position A oder in geschlossener Position B.

Um das Vibrieren der Schließeinrichtung 3 zu vermeiden, wird der Feststellmechanismus 6, nach Positionieren der Schließeinrichtung 3 in die geschlossene Position B, für kurze Zeit gelöst. Danach wirkt der Feststellmechanismus 6 wieder.

Es ist auch möglich, den Feststellmechanismus 6, nach Positionieren der Schließeinrichtung 3 in die geöffnete Position A, für kurze Zeit zu lösen.

Eine Zeitspanne von ca. 0,4 Sekunden für das Lösen des Feststellmechanismus 6 in geöffneter Position A oder geschlossener Position B hat sich als vorteilhaft erwiesen.

Die Schließeinrichtung 3 kann aus einem oder zwei Türflügeln, 9 gebildet sein. Jeder Türflügel 9 kann hierbei vollflächig oder aus rohrförmigen Abschnitten gebildet sein.
Es können auch andere Schließeinrichtungen 3 Einsatz finden, die als schwenkbare Bauteile an einem Träger 2 angeordnet sind.

### Bezugszeichenliste

- 1: Anlage
- 2: Träger
- 3: Schließeinrichtung
- 4: Steuerung
- 5: Personendurchgang
- 6: Feststellmechanismus
- 7: Schwenkteil
- 8: Tragstück
- 9: Türflügel

- A: geöffnete Position
- B: geschlossene Position

## Patentansprüche

1. Anlage (1) zum Verschließen eines Personendurchgangs (5), mit wenigstens einem Träger (2) und einer Schließeinrichtung (3), wobei die Schließeinrichtung (3) insbesondere schwenkbar mittels eines Schwenkteils (7) am Träger (2) angeordnet ist, mit einer Steuerung (4), die die Schließeinrichtung (3) in eine geöffnete Position (A) oder eine geschlossene Position (B) bewegt, wobei ein Feststellmechanismus (6) vorgesehen ist, der die Schließeinrichtung (3) in geöffneter Position (A) oder geschlossener Position (B) hält, **dadurch gekennzeichnet, dass** der Feststellmechanismus (6), nach Positionieren der Schließeinrichtung (3) in die geschlossene Position (B), für kurze Zeit gelöst wird.

2. Anlage (1) zum Verschließen eines Personendurchgangs (5) nach Anspruch 1, **dadurch gekennzeichnet, dass** der Feststellmechanismus (6), nach Positionieren der Schließeinrichtung (3) in die geöffnete Position (A), für kurze Zeit gelöst wird.

3. Anlage (1) zum Verschließen eines Personendurchgangs (5) nach den Ansprüchen 1 und 2, **dadurch gekennzeichnet, dass** der Feststellmechanismus (6) für eine Zeitspanne von ca. 0,4 Sekunden gelöst wird.
